# FASCICULE DE BREVET EUROPEEN

(11) **EP 0 998 631 B1**
(45) Date de publication et mention de la délivrance du brevet: **28.07.2004**
(21) Numéro de dépôt: 99919346.9
(22) Date de dépôt: 18.05.1999
(51) Int. Cl.: F02M 55/02

(54) **DISPOSITIF DE DISTRIBUTION DE CARBURANT POUR MOTEUR A COMBUSTION INTERNE**
EINRICHTUNG ZUR VERTEILUNG VON KRAFTSTOFF FÜR EINE BRENNKRAFTMASCHINE
FUEL DISPENSING DEVICE FOR AN INTERNAL COMBUSTION ENGINE

(30) Priorité: 19.05.1998 FR 9806306
(43) Date de publication de la demande: 10.05.2000
(73) Titulaire: Cideb, 77610 Fontenay Tresigny (FR)
(72) Inventeur: CIECKO, Daniel, F-77170 Brie Comte Robert (FR)
(74) Mandataire: Santarelli
(86) Numéro de dépôt international: PCT/FR1999/001180
(87) Numéro de publication internationale: WO 1999/060263

(56) Documents cités:
- EP-A- 0 427 977
- DE-A- 19 647 049

## Description

L'invention se rapporte à un dispositif de distribution de carburant pour l'alimentation des cylindres d'un moteur à combustion interne, notamment un moteur à injection directe et plus particulièrement un moteur alimenté sous relativement haute pression.

L'invention concerne tout particulièrement un nouveau mode de réalisation d'un tel dispositif, facile à fabriquer, d'implantation aisée et de faible pnx de revient.

Classiquement, dans un moteur à combustion interne, à injection directe, le distributeur de carburant comporte un corps allongé, de forme générale tubulaire, relié par une extrémité axiale à la sortie d'une pompe de carburant et comportant, disposées sur sa longueur, plusieurs prises de sortie réalisées à la faveur de bossages saillants. Ces prises de sortie sont reliées aux différents injecteurs. D'autres prises sont éventuellement prévues pour être reliées à des capteurs de pression et/ou température, à un amortisseur ou à un régulateur. Le corps tubulaire, allongé, est difficile à réaliser. Il faut réaliser une pièce monobloc lourde, qui doit de toute façon être reprise en usinage.

Un tel corps tubulaire allongé comporte également plusieurs supports ou pattes d'encrage pour sa fixation sur la culasse. La forme même d'un tel distributeur et la nécessité de le fixer en plusieurs points obligent pratiquement à définir un modèle spécifique pour chaque type de moteur.

D'autre part, la demande de brevet européen N° 0 427 977 décrit un distributeur comportant une cavité allongée et de faible longueur montée sur un socle comprenant un capteur de pression et/ou de température. Les accès à la cavité comprenant notamment l'entrée reliée à la pompe et les sorties reliées aux injecteurs, sont regroupés sur une extrémité du corps. Ces accès communiquent avec la cavité par des perçages. La plupart de ces perçages sont réalisés en biais et débouchent à la partie supérieure de la cavité. Un tel distributeur est de réalisation délicate et coûteuse. L'épaisseur des parois du corps est relativement importante et la pièce est lourde.

L'invention propose un nouveau type de dispositif de distribution de carburant, facile à réaliser en grande série avec des prix de revient relativement bas.

L'un des buts de l'invention est de proposer un distributeur d'encombrement et de poids réduits résistant particulièrement bien aux hautes pressions.

Un autre but de l'invention est de proposer un tel distributeur pouvant présenter un grand nombre d'accès, pour les liaisons aux différents cylindres et capteurs du moteur, qui puissent être disposés en de nombreux emplacements dudit corps.

Un autre but de l'invention est de proposer un distributeur dont la cavité a un volume particulièrement faible mais néanmoins capable d'alimenter sous haute pression un moteur de relativement grande cylindrée, toutes choses égales par ailleurs.

Plus particulièrement, l'invention se rapporte à un dispositif de distribution de carburant pour l'alimentation des cylindres d'un moteur à combustion interne, du type comportant un corps creux dans la paroi duquel sont pratiqués des accès destinés à être reliés, notamment, à une source d'alimentation de carburant sous pression et à une pluralité d'injecteurs pour alimenter lesdits cylindres, ledit corps creux comportant une partie d'une cavité et un perçage, dans lequel est engagé un agencement de bouchage constituant une partie de la face interne de ladite cavité, et qui s'étend entre ladite partie de cavité et un orifice dudit corps, caractérisé en ce que la cavité est au moins approximativement sphérique ou à profil oblong, en ce que ledit perçage est épaulé, s'étendant sensiblement radialement entre ladite partie de cavité et ledit orifice du corps et comportant, séparés par un épaulement, un premier tronçon, intérieur, communiquant avec ladite partie de cavité, et un second tronçon, extérieur, fileté, et en ce que l'agencement de bouchage dudit perçage comporte une partie intérieure engagée dans ledit premier tronçon, constituant la partie de la face interne de ladite cavité, et une partie filetée vissée dans ledit second tronçon.

La cavité peut être sphérique, sensiblement sphérique ou à profil légèrement oblong.

Ladite partie intérieure de l'agencement de bouchage peut comporter une creusure complétant ladite cavité. Un joint peut être interposé entre l'agencement de bouchage et ledit perçage.

La forme sphérique ou pratiquement sphérique de la cavité est avantageuse dans la mesure où tous les accès peuvent communiquer avec la cavité au moyen de perçages dont les parties terminales internes, au moins, s'étendent sensiblement radialement. Ceci permet d'agencer les accès à des emplacements quelconques du corps tout autour de la cavité sphérique ou pratiquement sphérique.

Surtout, le montage vissé entre le corps creux et l'agencement de bouchage permet de réduire très sensiblement les coûts de fabrication pour une tenue en pression étonnamment élevée.

Selon plusieurs modes de réalisation possibles, la partie intérieure de l'agencement de bouchage est séparée de la partie filetée. Cette partie intérieure peut comporter un premier épaulement coopérant avec celui du perçage et, dans ce cas, le joint, monté entre ledit corps et ladite partie intérieure, ne risque pas d'être détérioré au moment du vissage de ladite partie filetée. Cet épaulement sera dénommé ci-après "premier épaulement"

Le joint peut être logé dans une gorge annulaire pratiquée sur une portion cylindrique de ladite partie intérieure. Ce joint peut aussi être comprimé entre deux épaulements dont celui dudit perçage. Eventuellement, l'épaulement du perçage peut être chanfreiné de façon à créer un espace annulaire susceptible d'accueillir un joint de forme adaptée.

On peut aussi prévoir un joint au moins approximativement plat, interposé entre l'épaulement du perçage et ledit premier épaulement de ladite partie intérieure. Comme précédemment, l'épaulement dudit perçage épaulé peut être chanfreiné pour définir un espace annulaire élargi avec ledit premier épaulement de ladite partie intérieure. Dans ce cas, ledit joint relativement plat comporte une surépaisseur annulaire au voisinage de son bord intérieur, adapté pour occuper l'espace annulaire élargi.

Dans certains cas, la partie intérieure de l'agencement de bouchage et la partie filetée peuvent former une seule pièce.

Enfin, selon une autre caractéristique avantageuse, le volume de la cavité peut être relativement réduit compte tenu de la cylindrée du moteur à alimenter. A titre d'exemple, pour un moteur à six cylindres 2,5 l alimentés par injection directe sous une pression de l'ordre de 1500 bars, le volume de la cavité peut être ramené à 30 cm³.

L'invention sera mieux comprise et d'autres avantages de celle-ci apparaîtront plus clairement à la lumière de la description qui va suivre de plusieurs modes de réalisation possibles d'un dispositif de distribution de carburant conforme à son principe, donnée uniquement à titre d'exemple et faite en référence aux dessins annexés dans lesquels :
- la figure 1 est une vue en perspective éclatée d'un dispositif de distribution de carburant conforme à l'invention ;
- la figure 2 est une vue du même dispositif, assemblé, représenté selon une coupe diamétrale de la cavité ;
- la figure 3 est une vue de détail à plus grande échelle, de l'encadré III de la figure 2 ;
- la figure 4 est une vue de détail, analogue à la figure 3, illustrant une variante du joint du dispositif des figures 1 et 2 ;
- la figure 5 est une vue analogue à la figure 2 illustrant une variante ;
- la figure 6 est une vue de détail à plus grande échelle de l'encadré Vl de la figure 5 ;
- la figure 7 est une vue analogue à la figure 6 illustrant une variante ;
- la figure 8 est une vue analogue à la figure 5 illustrant une autre variante ;
- la figure 9 est une vue de détail à plus grande échelle de l'encadré IX de la figure 8 ;
- la figure 10 est une vue analogue à la figure 5 illustrant une autre variante ;
- la figure 11 est une vue de détail à plus grande échelle de l'encadré Xl de la figure 10 ; et
- la figure 12 est une vue en coupe d'une variante du dispositif conforme à l'invention.

En considérant plus particulièrement les figures 1 à 3, on a représenté un dispositif de distribution de carburant 11 pour l'alimentation des cylindres d'un moteur à combustion interne, par exemple un moteur Diesel ou à essence, à injection directe pilotée, sous relativement haute pression.

Dans un tel type de moteur, non représenté, le carburant est délivré au dispositif sous haute pression par une pompe et est distribué à des injecteurs pilotés par des électrovannes. Les pressions mises en jeu sont de l'ordre de 100 à 150 bars pour un moteur à essence et de 1400 à 2000 bars pour un moteur Diesel. Le dispositif de distribution comporte essentiellement un corps creux 12 dans la paroi duquel sont ménagés des accès 14 destinés à être reliés, notamment, à une source d'alimentation de carburant sous pression (la pompe) et à une pluralité d'injecteurs alimentant respectivement les cylindres du moteur. Dans l'exemple représenté, les différents accès ne sont pas différenciés. Ils sont pratiqués sur une couronne massive 16 d'un seul tenant avec ledit corps creux, éventuellement venue de moulage, forgeage ou autre technique.

D'autres accès semblables peuvent être réservés au raccordement de moyens de contrôle, comme par exemple un régulateur et/ou un amortisseur et/ou une prise de pression. Le corps creux comporte une partie 18 d'une cavité 17 sensiblement sphérique. Ladite partie de cavité pratiquée dans le corps creux est ici sensiblement plus grande qu'une demi-sphère. En règle générale, elle doit constituer au moins la moitié de la cavité et, dans le cas d'une cavité rigoureusement sphérique, au moins une demi-sphère. La couronne massive 16 dans laquelle sont ménagés lesdits accès a son plan médian confondu avec un plan équatorial de la cavité sphérique 17. Si la cavité avait une forme générale non rigoureusement sphérique, par exemple d'un profil légèrement oblong, la couronne massive pourrait avantageusement avoir son plan médian confondu avec un plan de symétrie transversal de ladite cavité. Cependant, si nécessaire, d'autres accès peuvent être rapportés à d'autres emplacements tout autour dudit corps creux. Chaque accès 14 comprend un trou 19 de faible section, interne, d'orientation sensiblement radiale et un trou taraudé 20 de plus grand diamètre débouchant à l'extérieur, ici sur la couronne 16 et se raccordant au trou de faible section.

Avantageusement, chaque trou de faible section 19 s'étend perpendiculairement par rapport à la surface extérieure 16a de la couronne, c'est-à-dire radialement par rapport à la cavité 17 lorsque celle-ci est sphérique.

Le corps creux comporte aussi un perçage épaulé 22 s'étendant sensiblement radialement entre ladite partie de cavité 16 et un orifice 24 du corps creux. Ce perçage comporte, séparés par un épaulement 26, un premier tronçon 28 intérieur, communiquant avec ladite partie de cavité 17 définie dans ledit corps et un second tronçon 29, extérieur, fileté. Le dispositif est complété par un agencement de bouchage 30 de ce perçage épaulé 22. Cet agencement de bouchage se compose d'une partie intérieure 32 engagée dans ledit premier tronçon et dont une face d'extrémité comporte une creusure 34 complétant ladite cavité, c'est-à-dire se raccordant avec la partie de cavité 16 définie dans ledit corps et d'une partie filetée 36 vissée dans ledit second tronçon 29. Au moins un joint 40 est interposé entre ledit agencement de bouchage 30 et le perçage 22.

Dans l'exemple des figures 1 à 3, ladite partie intérieure et ladite partie filetée de l'agencement de bouchage 30 forment une seule pièce. Le joint 40 est ici un joint au moins relativement plat, interposé entre l'épaulement 26 du perçage et un épaulement 42 de cette pièce, ici défini entre ladite partie intérieure 32 et ladite partie filetée 36. Cet épaulement 42 sera appelé "premier épaulement".

Dans la variante de la figure 4, le bord interne de l'épaulement dudit perçage épaulé 22 pratiqué dans le corps est chanfreiné (chanfrein 45) pour définir un espace annulaire élargi avec la pièce unique composée de ladite partie intérieure 32 et de ladite partie filetée 36. Le joint, au moins relativement plat, comporte cependant une surépaisseur annulaire au voisinage de son bord intérieur, laquelle est adaptée pour occuper cet espace annulaire élargi.

Comme il ressort de la figure 4, on obtient une étanchéité sur cinq faces consécutives.

Dans tous les autres modes de réalisation qui vont être décrits ci-dessous, la partie intérieure 32 est séparée de la partie filetée 36. Cependant, il est clair que les joints plats ou relativement plats décrits ci-dessus peuvent être utilisés avec les modes de réalisation des figures 5 à 9, tandis que tous les autres joints qui seront décrits plus loin peuvent aussi être utilisés avec le mode de réalisation des figures 1 à 3.

Si on considère plus particulièrement les figures 5 et 6, on voit que la partie intérieure 32 comporte un premier épaulement 42 coopérant avec celui du perçage (épaulement 26). Un joint torique 48 est logé dans une gorge annulaire 49 pratiquée sur une portion cylindrique de ladite partie intérieure.

Selon la figure 7, une gorge annulaire semblable 49a peut abriter en outre une bague anti-extrusion 50, jouxtant ledit joint 48.

Dans le mode de réalisation des figures 8 et 9, ledit premier tronçon du perçage épaulé (c'est-à-dire le tronçon non taraudé) comporte un autre épaulement 52 coopérant avec un second épaulement 54 de ladite partie intérieure 32. Au moins un joint d'étanchéité 48 est serré entre ledit premier épaulement 42 et ledit autre épaulement 52.

Dans l'exemple représenté et comme on le voit plus en détail sur la figure 9, une bague anti-extrusion 50 est accolée au joint 48 et l'ensemble est serré entre ces deux épaulements.

Dans le mode de réalisation des figures 10 et 11, la partie intérieure 32 est encore séparée de la partie filetée 36 et le bord interne de l'épaulement du perçage épaulé est chanfreiné (chanfrein 45a) pour définir un espace élargi, ici tronconique, avec ladite partie intérieure 32, notamment son épaulement 42 (précédemment appelé premier épaulement) et un joint 56 à une forme adaptée (joint annulaire à section triangulaire) pour occuper cet espace annulaire tronconique.

Dans tous les modes de réalisation qui viennent d'être décrits, la face extérieure du second tronçon comporte une empreinte 58 adaptée pour recevoir un outil de vissage.

Dans les exemples décrits, il s'agit d'une empreinte formant trou à six pans. D'autres formes équivalentes pourraient convenir.

Il est à noter que l'assemblage vissé entre ledit corps et l'agencement de bouchage s'est révélé avantageux sur le plan du prix de revient d'un tel dispositif. De façon surprenante, la résistance d'un tel montage à la pression interne s'est révélée exceptionnelle. Des essais ont permis de montrer qu'un tel dispositif était susceptible d'admettre des pressions internes de plus du double de la pression maximum nécessaire pour l'alimentation d'un moteur Diesel à injection directe sous haute pression.

Enfin, la mise au point du dispositif a révélé que le volume de la cavité pouvait être très inférieur à ce qui est pratiqué habituellement et qui est d'ailleurs nécessaire en raison de la forme tubulaire allongée des dispositifs d'admission classiques. En fait, on a pu mettre en évidence que le volume réduit de la cavité (favorable à une bonne fermeture étanche de l'agencement de bouchage) pouvait être réduite bien en deçà des valeurs habituelles sans perturber la distribution.

Dans le mode de réalisation dont la description va suivre, les éléments de structure semblables à ceux des modes de réalisation précédents sont repérés par la même référence numérique avec a en indice.

La figure 12 illustre un autre mode de réalisation dans lequel la cavité 17a a une forme légèrement différente. Au lieu d'une sphère, la forme est approximativement ovoïde ou à profil légèrement oblong ; elle présente néanmoins un axe de symétrie y-y qui est aussi celui dudit perçage épaulé 22a. Plus précisément, selon ce mode de réalisation, la partie de la cavité définie dans le corps creux 12a comporte une partie d'extrémité sensiblement sphérique 70, prolongée par une portion cylindrique 71 (par exemple de l'ordre de 12 à 20 mm de long) dans laquelle débouchent les accès 14a. Cette portion cylindrique se prolonge elle-même par un col 72 dont la section diminue progressivement vers l'extérieur. Ce col se prolonge par ledit perçage épaulé dont le tronçon intérieur comporte une portion cylindrique 73 puis, une portée tronconique 74 s'élargissant vers l'épaulement. La portée tronconique 74 se termine dans le plan de l'épaulement 26a.

De façon semblable aux modes de réalisation des figures 5 et 8 et 9, l'agencement de bouchage 30a comporte deux parties séparées. La cavité est fermée par une partie intérieure 32a engagée dans le premier tronçon ; elle constitue une partie de la face interne de la cavité 17a. Cette partie intérieure est maintenue en place par une partie filetée 36a vissée dans ledit second tronçon 29a, fileté à cet effet.

Dans ce mode de réalisation, la partie intérieure de l'agencement de bouchage a la forme générale d'une pastille relativement épaisse munie d'une portion périphérique tronconique 79 venant s'appliquer contre la portée tronconique 74 définie plus haut. La partie filetée comporte une creusure dans laquelle s'encastre la partie intérieure 32a qui forme une sorte d'obturateur à portée conique.

L'étanchéité est assurée par le contact serré des surfaces tronconiques 74 et 79. Cependant, un joint d'étanchéité supplémentaire (non représenté) relativement compressible peut être intercalé entre l'épaulement 26a pratiqué dans le corps 12a et la face d'extrémité de la partie filetée 36a.

Les accès 14a sont ici respectivement définis dans des prolongements massifs dudit corps, lesquels prolongements forment des embouts de raccordement 80. Chaque accès comporte un trou de faible section 19a débouchant dans un plan sensiblement équatorial de la cavité (perpendiculaire à l'axe y-y). Il s'ouvre à l'extérieur par une embouchure conique 81 et l'embout 80 comporte un filetage externe 84 à sa portion d'extrémité.

Sur la figure 13, l'un des embouts est représenté équipé d'un capteur de pression 82. Le filetage extérieur peut s'avérer avantageux.

En effet, si au serrage du raccord du conduit, des petites particules métalliques sont arrachées, celles-ci ne risquent pas d'être entraînées vers le système d'admission à la mise en service du distributeur.

## Revendications

1. Dispositif de distribution de carburant pour l'alimentation des cylindres d'un moteur à combustion interne, du type comportant un corps creux (12) dans la paroi duquel sont pratiqués des accès (14) destinés à être reliés, notamment, à une source d'alimentation de carburant sous pression et à une pluralité d'injecteurs pour alimenter lesdits cylindres, ledit corps creux (12) comportant une partie (18) d'une cavité (17) et un perçage (22), **caractérisé en ce que** dans le perçage est engagé un agencement de bouchage (30) constituant une partie de la face interne de ladite cavité, et qui s'étend entre ladite partie de cavité et un orifice (24) dudit corps, en **en ce que** la cavité est au moins approximativement sphérique ou à profil oblong, **en ce que** ledit perçage (22) est épaulé, s'étendant sensiblement radialement entre ladite partie de cavité et ledit orifice (24) du corps et comportant, séparés par un épaulement (26), un premier tronçon (28), intérieur, communiquant avec ladite partie de cavité, et un second tronçon (29), extérieur, fileté, et **en ce que** l'agencement de bouchage (30) dudit perçage comporte une partie intérieure (32) engagée dans ledit premier tronçon, constituant la partie de la face interne de ladite cavité, et une partie filetée (36) vissée dans ledit second tronçon.

2. Dispositif selon la revendication 1, **caractérisé en ce qu'**une face de ladite partie intérieure de l'agencement de bouchage comporte une creusure (34) complétant ladite cavité.

3. Dispositif selon la revendication 1 ou la revendication 2, **caractérisé en ce qu'**un joint (40) est interposé entre ledit agencement de bouchage et ledit perçage.

4. Dispositif selon l'une quelconque des revendications précédentes, **caractérisé en ce que** ladite partie intérieure de l'agencement de bouchage est séparée de ladite partie filetée de celui-ci.

5. Dispositif selon l'une quelconque des revendications précédentes, **caractérisé en ce que** ladite partie intérieure comporte un premier épaulement (42) coopérant avec celui dudit perçage.

6. Dispositif selon la revendication 4 ou la revendication 5, **caractérisé en ce qu'**un joint (48) est logé dans une gorge annulaire pratiquée sur une portion cylindrique de ladite partie intérieure.

7. Dispositif selon la revendication 6, **caractérisé en ce que** ladite gorge annulaire abrite en outre une bague anti-extrusion (50) jouxtant ledit joint.

8. Dispositif selon la revendication 5, **caractérisé en ce que** ledit premier tronçon dudit perçage épaulé comporte un autre épaulement (52) coopérant avec un second épaulement (54) de ladite partie intérieure de l'agencement de bouchage, un joint étant serré entre ce second épaulement et ledit autre épaulement.

9. Dispositif selon la revendication 5, **caractérisé en ce que** le bord interne de l'épaulement dudit perçage épaulé est chanfreiné (45) pour définir un espace annulaire élargi avec ledit premier épaulement de ladite partie intérieure et ce que ce dispositif comporte un joint ayant une forme adaptée pour occuper cet espace annulaire élargi.

10. Dispositif selon la revendication 5, **caractérisé en ce qu'**un joint au moins relativement plat (40) est interposé entre l'épaulement dudit perçage et ledit premier épaulement de ladite partie intérieure.

11. Dispositif selon la revendication 10, **caractérisé en ce que** le bord interne de l'épaulement dudit perçage épaulé est chanfreiné (45) pour définir un espace annulaire élargi avec ledit premier épaulement de ladite partie intérieure et **en ce que** ledit joint au moins relativement plat comporte une surépaisseur annulaire au voisinage de son bord intérieur, adaptée pour occuper cet espace annulaire élargi.

12. Dispositif selon l'une quelconque des revendications 1 à 3, **caractérisé en ce que** ladite partie intérieure et ladite partie filetée de l'agencement de bouchage forment une seule pièce.

13. Dispositif selon l'une quelconque des revendications précédentes, **caractérisé en ce que** la face extérieure de la partie filetée de l'agencement de bouchage comporte une empreinte (58) adaptée pour recevoir un outil de vissage, par exemple une empreinte formant trou à six pans.

14. Dispositif selon l'une quelconque des revendications 1 à 4, **caractérisé en ce que** ledit tronçon intérieur dudit perçage épaulé comporte une portée tronconique (74) s'élargissant vers l'épaulement et **en ce que** ladite partie intérieure dudit agencement de bouchage comporte une portion tronconique (79) s'appliquant sur ladite portée tronconique.

15. Dispositif selon l'une quelconque des revendications 1 ou 14, **caractérisé en ce que** ledit corps comporte des embouts de raccordement (80) chacun muni d'un filetage externe (84) en sa portion d'extrémité.

16. Dispositif selon l'une quelconque des revendications 1 à 15, **caractérisé en ce que** des accès sont pratiqués sur une couronne d'un seul tenant avec ledit corps creux.

17. Dispositif selon la revendication 16, **caractérisé en ce que** cette couronne a un plan médian confondu avec un plan de symétrie transversal de la cavité.

18. Dispositif selon l'une quelconque des revendications 1 à 17, **caractérisé en ce que** la cavité a un axe de symétrie qui est aussi celui dudit perçage épaulé.

19. Dispositif selon la revendication 18, **caractérisé en ce que** la partie de cavité définie dans le corps creux comporte une partie d'extrémité sensiblement sphérique prolongée par une portion cylindrique.

20. Dispositif selon l'une quelconque des revendications 1 à 17, **caractérisé en ce que** la cavité est sensiblement sphérique.

## Patentansprüche

1. Kraftstoffverteilungsvorrichtung für die Versorgung der Zylinder einer Brennkraftmaschine, des Typs, der einen Hohlkörper (12) umfasst, in dessen Wand Einlässe (14) ausgebildet sind, die dazu bestimmt sind, insbesondere mit einer mit Druck beaufschlagten Kraftstoffversorgungsquelle und mit mehreren Einspritzeinrichtungen für die Versorgung der Zylinder verbunden zu werden, wobei der Hohlkörper (12) einen Teil (18) eines Hohlraums (17) sowie eine Bohrung (22) umfasst, **dadurch gekennzeichnet, dass** in der Bohrung eine Verschlussanordnung (30) in Eingriff ist, die einen Teil der Innenfläche des Hohlraums bildet und sich zwischen dem Hohlraumteil und einer Öffnung (24) des Körpers erstreckt, dass der Hohlraum wenigstens angenähert sphärisch ist oder ein längliches Profil hat, dass die Bohrung (22) eine Schulter aufweist, die sich im Wesentlichen radial zwischen dem Hohlraumteil und der Öffnung (24) des Körpers erstreckt, und ein erstes inneres Teilstück (28), das mit dem Hohlraumteil in Verbindung steht, und ein zweites äußeres Teilstück (29), das ein Gewinde aufweist, die durch eine Schulter (26) getrennt sind, umfasst, und dass die Verschlussanordnung (30) der Bohrung einen inneren Teil (32), der in dem ersten Teilstück in Eingriff ist und den Teil der Innenfläche des Hohlraums bildet, und einen Gewindeteil (36), der in das zweite Teilstück geschraubt ist, umfasst.

2. Vorrichtung nach Anspruch 1, **dadurch gekennzeichnet, dass** eine Fläche des inneren Teils der Verschlussanordnung eine Kehle (34) aufweist, die den Hohlraum ergänzt.

3. Vorrichtung nach Anspruch 1 oder Anspruch 2, **dadurch gekennzeichnet, dass** zwischen die Verschlussanordnung und die Bohrung eine Dichtung (40) eingefügt ist.

4. Vorrichtung nach einem der vorhergehenden Ansprüche, **dadurch gekennzeichnet, dass** der innere Teil der Verschlussanordnung von deren Gewindeteil getrennt ist.

5. Vorrichtung nach einem der vorhergehenden Ansprüche, **dadurch gekennzeichnet, dass** der innere Teil eine erste Schulter (42) aufweist, die mit jener der Bohrung zusammenwirkt.

6. Vorrichtung nach Anspruch 4 oder Anspruch 5, **dadurch gekennzeichnet, dass** sich in einer ringförmigen Nut, die in einem zylindrischen Abschnitt des inneren Teils ausgespart ist, eine Dichtung (48) befindet.

7. Vorrichtung nach Anspruch 6, **dadurch gekennzeichnet, dass** die ringförmige Nut außerdem einen an die Dichtung angrenzenden Antiextrusionsring (50) aufnimmt.

8. Vorrichtung nach Anspruch 5, **dadurch gekennzeichnet, dass** das erste Teilstück der mit Schulter versehenen Bohrung eine weitere Schulter (52) umfasst, die mit einer zweiten Schulter (54) des inneren Teils der Verschlussanordnung zusammenwirkt, wobei zwischen diese zweite Schulter und die andere Schulter eine Dichtung eingeklemmt ist.

9. Vorrichtung nach Anspruch 5, **dadurch gekennzeichnet, dass** der Innenrand der Schulter der mit Schulter versehenen Bohrung angefast (45) ist, um mit der ersten Schulter des inneren Teils einen erweiterten ringförmigen Raum zu definieren, und dass diese Vorrichtung eine Dichtung umfasst, die eine Form besitzt, die diesen erweiterten ringförmigen Raum belegen kann.

10. Vorrichtung nach Anspruch 5, **dadurch gekennzeichnet, dass** eine wenigstens verhältnismäßig flache Dichtung (40) zwischen die Schulter der Bohrung und die erste Schulter des inneren Teils eingefügt ist.

11. Vorrichtung nach Anspruch 10, **dadurch gekennzeichnet, dass** der innere Rand der Schulter der mit Schulter versehenen Bohrung angefast (45) ist, um mit der ersten Schulter des inneren Teils einen erweiterten ringförmigen Raum zu definieren, und dass die wenigstens verhältnismäßig flache Dichtung in der Umgebung ihres inneren Randes eine ringförmige Verdickung umfasst, die diesen erweiterten ringförmigen Raum belegen kann.

12. Vorrichtung nach einem der Ansprüche 1 bis 3, **dadurch gekennzeichnet, dass** der innere Teil und der mit Gewinde versehene Teil der Verschlussanordnung einteilig ausgebildet sind.

13. Vorrichtung nach einem der vorhergehenden Ansprüche, **dadurch gekennzeichnet, dass** die äußere Fläche des mit Gewinde versehenen Teils der Verschlussanordnung eine Vertiefung (58) aufweist, die ein Schraubwerkzeug aufnehmen kann, beispielsweise eine Vertiefung, die ein Sechskantloch bildet.

14. Vorrichtung nach einem der Ansprüche 1 bis 4, **dadurch gekennzeichnet, dass** das innere Teilstück der mit Schulter versehenen Bohrung einen kegelstumpfförmigen Bereich (74) umfasst, der sich zu der Schulter erweitert, und dass der innere Teil der Verschlussanordnung einen kegelstumpfförmigen Abschnitt (79) aufweist, der auf den kegelstumpfförmigen Bereich drückt.

15. Vorrichtung nach einem der Ansprüche 1 oder 14, **dadurch gekennzeichnet, dass** der Körper Anschlussstücke (80) aufweist, wovon jedes in seinem Endabschnitt mit einem Außengewinde (84) versehen ist.

16. Vorrichtung nach einem der Ansprüche 1 bis 15, **dadurch gekennzeichnet, dass** die Einlässe in einem einteilig mit dem Hohlkörper ausgebildeten Kranz ausgespart sind.

17. Vorrichtung nach Anspruch 16, **dadurch gekennzeichnet, dass** dieser Kranz eine Medianebene besitzt, die mit einer transversalen Symmetrieebene des Hohlraums zusammenfällt.

18. Vorrichtung nach einem der Ansprüche 1 bis 17, **dadurch gekennzeichnet, dass** der Hohlraum eine Symmetrieachse besitzt, die auch jene der mit Schulter versehenen Bohrung ist.

19. Vorrichtung nach Anspruch 18, **dadurch gekennzeichnet, dass** der in dem Hohlkörper definierte Hohlraumteil einen Stirnabschnitt besitzt, der im Wesentlichen sphärisch ist und durch einen zylindrischen Abschnitt verlängert ist.

20. Vorrichtung nach einem der Ansprüche 1 bis 17, **dadurch gekennzeichnet, dass** der Hohlraum im Wesentlichen sphärisch ist.

## Claims

1. A fuel distribution device for feeding the cylinders of an internal combustion engine, of the type comprising a hollow body (12) in the wall of which are provided ports (14) intended to be connected in particular to a source for feeding fuel under pressure and to a plurality of injectors for feeding said cylinders, said hollow body (12) comprising a part (18) of a cavity (17) and a bore (22) **characterised in that** engaged in the bore is a plugging arrangement (30) constituting a part of the internal face of said cavity and which extends between said cavity part and an orifice (24) of the body, that the cavity is at least approximately spherical or of an oblong profile, that said bore (22) is shouldered, extending substantially radially between said cavity part and said orifice (24) of the body and comprising, separated by a shoulder (26), a first internal portion (28) communicating with said cavity part and a second screwthreaded external portion (29), and that the plugging arrangement (30) for said bore comprises an internal part (32) engaged in said first portion constituting the part of the internal face of said cavity and a screwthreaded part (36) screwed into said second portion.

2. A device according to claim 1 **characterised in that** a face of said internal part of the plugging arrangement comprises a recess (34) completing said cavity.

3. A device according to claim 1 or claim 2 **characterised in that** a seal (40) is interposed between said plugging arrangement and said bore.

4. A device according to any one of the preceding claims **characterised in that** said internal part of the plugging arrangement is separated from said screwthreaded part thereof.

5. A device according to any one of the preceding claims **characterised in that** said internal part comprises a first shoulder (42) co-operating with that of said bore.

6. A device according to one of claims 4 and 5 **characterised in that** a seal (48) is accommodated in an annular groove provided on a cylindrical portion of said internal part.

7. A device according to claim 6 **characterised in that** said annular groove further accommodates an anti-extrusion ring (50) adjoining said seal.

8. A device according to claim 5 **characterised in that** said first portion of said shouldered bore comprises another shoulder (52) co-operating with a second shoulder (54) of said internal part of the plugging arrangement, a seal being gripped between said second shoulder and said other shoulder.

9. A device according to claim 5 **characterised in that** the internal edge of the shoulder of said shouldered bore is chamfered (45) to define an enlarged annular space with said first shoulder of said internal part and that the device comprises a seal of a shape adapted to occupy said enlarged annular space.

10. A device according to claim 5 **characterised in that** an at least relatively flat seal (40) is interposed between the shoulder of said bore and said first shoulder of said internal part.

11. A device according to claim 10 **characterised in that** the internal edge of the shoulder of said shouldered bore is chamfered (45) to define an enlarged annular space with said first shoulder of said internal part and that said at least relatively flat seal comprises an annular over-thickness in the vicinity of its internal edge, which is adapted to occupy said enlarged annular space.

12. A device according to any one of claims 1 to 3 **characterised in that** said internal part and said screwthreaded part of the plugging arrangement form a single component.

13. A device according to any one of the preceding claims **characterised in that** the external face of the screwthreaded part of the plugging arrangement comprises a recess (58) adapted to receive a screwing tool, for example a recess forming a hexagonal hole.

14. A device according to any one of claims 1 to 4 **characterised in that** said internal portion of said shouldered bore comprises a frustoconical surface (74) which enlarges towards the shoulder and that said internal part of said plugging arrangement comprises a frustoconical portion (79) which bears against said frustoconical surface.

15. A device according to either one of claim 1 and claim 14 **characterised in that** said body comprises connecting nozzles (80) each provided with an external screwthread (84) at its end portion.

16. A device according to any one of claims 1 to 15 **characterised in that** ports are provided on a ring in one piece with said hollow body.

17. A device according to claim 16 **characterised in that** said ring has a median plane coincident with a transverse plane of symmetry of the cavity.

18. A device according to any one of claims 1 to 17 **characterised in that** the cavity has an axis of symmetry which is also that of said shouldered bore.

19. A device according to claim 18 **characterised in that** the cavity part defined in the hollow body comprises a substantially spherical end part prolonged by a cylindrical portion.

20. A device according to any one of claims 1 to 17 **characterised in that** the cavity is substantially spherical.
